# FASCICULE DE BREVET EUROPEEN

(11) **EP 1 302 126 B1**
(45) Date de publication et mention de la délivrance du brevet: **20.12.2006**
(21) Numéro de dépôt: 02292202.5
(22) Date de dépôt: 06.09.2002
(51) Int. Cl.: A45D 44/00, A47F 7/00, G09F 5/00

(54) **Dispositif de présentation d'au moins une mèche de cheveux, et présentoir équipé d'au moins un tel dispositif**
Vorrichtung zum Ausstellen einer Haarsträhne und Schaugestell ausgerüstet mit mindestens einer solchen Vorrichtung
Device for displaying a lock of hair and displaying unit equipped with at least one such a device

(30) Priorité: 12.10.2001 FR 0113190
(43) Date de publication de la demande: 16.04.2003
(73) Titulaire: L'ORÉAL, 75008 Paris (FR)
(72) Inventeur: Ploix, Dominique, 75006 Paris (FR); Eskenazi, Nathalie, 93400 Saint-Ouen (FR)
(74) Mandataire: Boulard, Denis

(56) Documents cités:
- US-A- 650 630
- US-A- 5 647 485

## Description

La présente invention a trait à un dispositif porte-mèche, tel qu'utilisé pour présenter, sur un point de vente ou dans un salon de coiffure, les nuances de couleurs d'une gamme de produits de coloration capillaire.

Traditionnellement, les mèches aux couleurs de la gamme d'un produit de coloration, sont configurées sous forme de boucles, et collées sur un support, par exemple en carton.

Avec de tels supports, la mèche n'est pas présentée de manière optimale. En effet, ses dimensions et son volume sont souvent insuffisants pour mettre en valeur sa couleur réelle, et en particulier, ses reflets.

Le brevet US-A-5 647 485 décrit un support de mèche dans lequel la mèche à exhiber est étalée sur une surface courbe cylindrique. Un tel support de mèche est destiné à équiper les rayons des supermarchés et autres distributeurs de produits de coloration capillaire. Toutefois, un tel dispositif n'est pas adapté lorsqu'il s'agit de disposer toute une gamme de couleurs de mèches sur une présentoir unique, fixé par exemple sur un mur, en particulier, lorsque les supports de mèches sont destinés à être disposés sous forme d'un arrangement à lignes et à colonnes multiples.

Aussi, est-ce un des objets de l'invention que de réaliser un dispositif porte-mèche résolvant en tout ou partie les problèmes discutés ci-avant en référence aux systèmes de présentation conventionnels.

C'est en particulier un objet de l'invention que de réaliser un dispositif porte-mèche permettant à la consommatrice de se rendre compte précisément de la couleur réelle de la mèche, et en particulier de ses reflets.

C'est encore un autre objet de l'invention que de fournir un dispositif porte-mèche qui soit économique à réaliser, et qui puisse être monté, notamment de façon amovible, sur un présentoir de conception et d'esthétique originales par rapport aux présentoirs classiques.

D'autres objets encore apparaîtront dans la description détaillée qui suit.

Selon l'invention, ces objets sont atteints en réalisant un dispositif de présentation selon la revendication 1.

Ainsi, la présentation de la mèche sur un support de forme bombée, notamment sous forme d'une calotte hémisphérique, permet de donner à la mèche du volume, et de lui conférer une plus grande "accroche" à la lumière, et ce, quel que soit l'angle d'incidence de celle-ci. De ce fait, la mise en valeur des reflets de la mèche se trouve améliorée de façon sensible.

Dans le cas où un tel dispositif est monté sur un présentoir, fixé par exemple à un mur, en raison de la courbure, de préférence constante, de la surface bombée du support selon une pluralité de directions non parallèles entre elles (à la différence d'un support cylindrique tel que décrit dans le brevet US-A-5 647 485 évoqué ci-avant), la mise en valeur des reflets et du volume de la mèche peut être perçue par une personne située exactement en face du présentoir, ou décalée latéralement par rapport au présentoir.

Le support peut être constitué de tout matériau synthétique ou naturel, à l'exception des tissus vivants. Il peut s'agir notamment de plastique, de métal, de bois, de verre, etc.

Les mèches peuvent être constituées de cheveux naturels ou synthétiques. La longueur des mèches peut aller d'environ 7cm à 15 cm.

De préférence, la (ou les) mèches est (sont) fixée(s) par ses (leurs) deux extrémités en deux zones situées de part et d'autre de la portion bombée du support.

Selon une caractéristique avantageuse de l'invention, le dispositif comprend au moins deux mèches préformées, disposées côte à côte sur la portion bombée du support, chaque mèche comportant une pluralité de cheveux pré-encollés entre eux, notamment par thermosoudage, en au moins une zone, et de préférence en au moins deux zones situées en chacune des extrémités de la mèche. Cette disposition à au moins deux mèches permet, lorsque la portion bombée du support est de relativement grande surface, de favoriser l'étalement homogène des cheveux sur ladite portion bombée.

De préférence encore, le dispositif comprend au moins trois mèches, une première mèche disposée sur une zone centrale de la portion bombée du support (portion la plus haute), et des seconde et troisième mèches disposées de part et d'autre de la première. Cette caractéristique est avantageuse en ce que le mouvement d'étalement latéral de chacune des mèches est plus limité, ce qui permet de maintenir une densité, à la fois suffisante et homogène, de cheveux en tout point de la portion bombée apparente du support, en particulier lorsque la portion bombée du support est de surface et/ou de courbure relativement importante. En effet, les mèches latérales, qui encadrent la mèche centrale, évitent que cette dernière ne s'écarte trop de part et d'autre de la partie la plus haute de la surface bombée, et laisse à cet endroit, un trou inesthétique.

La (ou les) mèches peut (peuvent) être fixée(s) par collage sur le support, notamment en ses (leurs) deux extrémités.

Selon un mode de réalisation préférentiel, le dispositif comprend un masque monté sur le support, ledit masque délimitant une ouverture au travers de laquelle émerge(nt) la (ou les) portion(s) de mèches disposée(s) sur la portion bombée du support, et dont la section est telle que au moins les extrémités de la (ou des) mèche(s) soient masquées. Un tel masque permet de maintenir l'homogénéité de la répartition des cheveux sur la portion bombée du support, et permet en outre de délimiter un contour précis de la partie exposée de la (ou des) mèche(s).

De préférence, la section de ladite ouverture est sensiblement identique, voire légèrement supérieure, à la section de la portion bombée du support. Ainsi, configuré relativement au support bombé, le masque tend la (ou les) mèche(s), et les force à se conformer davantage au profil de la portion bombée du support.

De préférence encore, la portion bombée du support ainsi que ladite ouverture sont de forme circulaire, leur diamètre étant compris entre 5 et 10 cm, et de préférence, entre 5,5 et 9 cm.

Le masque peut être monté par encliquetage sur le support.

De préférence, la portion bombée du support est constituée d'une portion sensiblement hémisphérique. Le rayon de courbure de la portion bombée peut être voisin du rayon de courbure moyen du crâne d'une personne adulte.

Typiquement, un tel rayon de courbure peut être compris entre 10 et 20 cm, et de préférence, entre 12 et 18 cm.

Des moyens, notamment sous forme d'un ou plusieurs aimants permanents, peuvent être prévus pour assurer la fixation amovible du dispositif sur un présentoir destiné à en recevoir une pluralité. Cette capacité du dispositif selon ce mode de réalisation de l'invention, à être enlevé du présentoir, permet de modifier aisément la configuration du présentoir, en fonction de nouvelles couleurs ou nuances à mettre en avant.

Lesdits moyens de fixation peuvent être fixés au dos du support, notamment par collage.

Avantageusement, le dispositif comprend des moyens, notamment sous forme d'une languette, ou d'une encoche, pour faciliter l'enlèvement du dispositif dudit présentoir. Cette caractéristique est avantageuse lorsque la totalité de la surface du présentoir est occupée par un arrangement de plusieurs dispositifs, disposés de manière si proches les uns des autres qu'il serait difficile, d'en enlever un, sans risquer de le détériorer ou de détériorer un dispositif adjacent, en essayant de glisser un outil adéquat entre la surface du présentoir et le dos du support.

Selon un autre aspect de l'invention, on réalise également un présentoir pour mèches de cheveux, comprenant au moins un premier dispositif selon l'invention, comportant une ou plusieurs mèches d'une première couleur, et au moins un second dispositif selon l'invention, comportant une ou plusieurs mèches d'une seconde couleur et/ou nuance. Les premier et second dispositifs peuvent être disposés sous forme d'un arrangement à au moins deux lignes et au moins deux colonnes

De préférence, le présentoir comporte un support formé, au moins pour partie, d'un matériau sensible à un champ magnétique, notamment une feuille métallique.

Avantageusement, le support est plan et est bordé par un cadre faisant saillie par rapport à un plan moyen du support.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 montre une vue en perspective d'un présentoir de mèches, comprenant une pluralité de supports de mèches selon l'invention ;
- la figure 2 représente une vue éclatée d'un support de mèche selon un mode de réalisation préférentiel de l'invention; et
- la figure 3 représente une vue en coupe du support de mèche de la figure 2.

Le présentoir 100 représenté à la figure 1 comprend un support plan 101 de forme rectangulaire, bordé par un cadre 102, et sur lequel sont disposés une pluralité de supports de mèches 1, qui seront décrits en détail ultérieurement.

Le présentoir 100 est destiné à être accroché sur un mur, ou monté sur un pied. De préférence, on dispose au voisinage du présentoir, notamment au dessus, un éclairage adéquat (non représenté), apte à générer des reflets sur les mèches portées par chacun des supports de mèches 1.

Le support plan 101 est constitué d'au moins une feuille métallique de manière à pouvoir assurer un accrochage magnétique amovible des supports de mèches 1 sur le présentoir 100.

Les supports de mèches 1 sont arrangés sous forme d'une pluralité de lignes, correspondant chacune à une couleur donnée, et une pluralité de colonnes, correspondant chacune à une nuance ou à un degré desdites couleurs.

Le support de mèche 1 représenté aux figures 2 et 3 comprend un support 2, constitué d'une plaque rectangulaire, et au centre de laquelle est formée une calotte hémisphérique 3. Le rayon de courbure de la calotte 3 est de l'ordre de 15 cm. Le rayon de la portion bombée 3 du support est de l'ordre de 8 à 9 cm.

La plaque 2 est réalisée en plexiglas.

Sur la portion bombée 3 du support 2, sont disposées côte à côte, trois mèches de forme plane, et de couleur identique 4, 5, 6. Les mèches 4, 5, 6 sont formées d'une pluralité de brins encollées entre eux en deux zones thermosoudées 7-12, disposées aux deux extrémités de chaque mèche. La largeur de chaque mèche 4, 5, 6 est d'environ 25 mm.

Du côté du support 2 opposé au dôme 3, le support 2 comporte deux bandes aimantées 13, 14, destinées à la fixation du support de mèches 1 sur le présentoir 100 décrit en référence à la figure 1.

Les mèches 4, 5, 6 sont collées sur le support 2 via leurs zones thermosoudées 7-12, de part et d'autre du dôme 3, de sorte que les cheveux constituant les mèches 4, 5, 6, recouvrent de façon homogène et relativement dense la totalité de la surface de la portion bombée 3 du support 2.

Après collage des mèches 4, 5, 6 sur la portion bombée 3 du support 2, on dispose sur le support 2, un masque 15 de forme identique à la forme du support 2, et traversé par une fenêtre circulaire 16 de diamètre légèrement supérieur au diamètre du dôme 3.

Le masque 15 est réalisé en un matériau thermoplastique non transparent.

Sur deux cotés opposés du masque 15, ce dernier présente un rebord 17, 18, se terminant un bourrelet destiné à l'encliquetage du masque 15 sur le support 2.

Sur l'un des bords du masque 15, perpendiculaires aux rebords 17 et 18, le masque présente une encoche 19 destinée à favoriser l'enlèvement du support de mèches 1 du présentoir 100.

Pour monter le masque 15 sur le support 2, après avoir étalé de manière homogène les brins constituant les trois mèches 4, 4, 6, sur la totalité de la surface bombée du support 2, on met la fenêtre 16 en regard de la portion bombée 3 du support 2. On provoque alors l'encliquetage des rebords 17 et 18 sur les bords correspondants du support 2. Ce faisant, les mèches sont maintenues fermement dans leur configuration d'étalement homogène sur la totalité de la surface bombée apparente 3 du support 2. Les portions encollées 7-12 des mèches 4-6 sont quant à elles cachées derrière le bord circulaire du masque délimitant l'ouverture 16.

Sur la face avant du masque 15, il est possible de prévoir un logo, un sigle ou toute autre identification commerciale.

Au dos de la plaque 2 de chaque support de mèche 1 peut figurer une désignation de la couleur des cheveux correspondante.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Dispositif (1) de présentation d'au moins une mèche de cheveux (4, 5, 6) comprenant un support (2) et au moins une mèche de cheveux (4, 5, 6), maintenue fixement sur le dispositif, **caractérisé en ce qu**'une portion (3) du support est de forme bombée non cylindrique, courbée selon une pluralités de directions non parallèles entre elles tel qu'au moins une partie de la mèche de cheveux est disposée sur la portion bombée (3) et conformée au profil de cette dernière.

2. - Dispositif (1) selon la revendication 1 **caractérisé en ce que** la (ou les) mèches (4, 5, 6) est (sont) fixée(s) sur le support (2) par ses (leurs) deux extrémités (7-12) en deux zones situées de part et d'autre de la portion bombée (3) du support (2).

3. - Dispositif (1) selon la revendication 1 ou 2 **caractérisé en ce qu**'il comprend au moins deux mèches (4, 5, 6) disposées côte à côte sur la portion bombée (3) du support, chaque mèche (4, 5, 6) comportant une pluralité de cheveux pré-encollés entre eux en au moins une zone, et de préférence en au moins deux zones (7-12) situées en chacune des extrémités de la mèche.

4. - Dispositif (1) selon la revendication 3 **caractérisé en ce qu**'il comprend au moins trois mèches (4, 5, 6), une première mèche (5) disposée sur une zone centrale de la portion bombée (3) du support, et des seconde et troisième mèches (4, 6) disposées de part et d'autre de la première.

5. - Dispositif (1) selon l'une quelconque des revendications précédentes **caractérisé en ce que** la (ou les) mèches (4, 5, 6) est (sont) fixée(s) par collage sur le support (2), notamment en ses (leurs) deux extrémités.

6. - Dispositif (1) selon l'une quelconque des revendications précédentes **caractérisé en ce qu**'il comprend un masque (15) monté sur le support (2), ledit masque délimitant une ouverture (16) au travers de laquelle émerge(nt) la (ou les) portion(s) de mèches (4, 5, 6) disposée(s) sur la portion bombée (3) du support, et dont la section est telle que au moins les extrémités (7-12) de la (ou des) mèche(s) (4, 5, 6) soient masquées.

7. - Dispositif (1) selon la revendication 6 **caractérisé en ce que** la section de ladite ouverture (16) est sensiblement identique, voire légèrement supérieure, à la section de la portion bombée (3) du support.

8. - Dispositif (1) selon la revendication 6 ou 7 **caractérisé en ce que** la portion bombée (3) du support ainsi que ladite ouverture (16) sont de forme circulaire, leur diamètre étant compris entre 5 et 10 cm, et de préférence, entre 5,5 et 9 cm.

9. - Dispositif (1) selon l'une quelconque des revendications 6 à 8 **caractérisé en ce que** le masque (15) est monté par encliquetage sur le support (2).

10. - Dispositif (1) selon l'une quelconque des revendications précédentes **caractérisé en ce que** la portion bombée (3) du support est constituée d'une portion sensiblement hémisphérique.

11. - Dispositif (1) selon l'une quelconque des revendications 1 à 10 **caractérisé en ce que** la portion bombée (3) du support (2) comporte un rayon de courbure voisin du rayon de courbure moyen du crâne d'une personne adulte.

12. - Dispositif (1) selon la revendication 11 **caractérisé en ce que** le rayon de courbure est compris entre 10 et 20 cm, et de préférence, entre 12 et 18 cm.

13. - Dispositif (1) selon l'une quelconque des revendications 1 à 12 **caractérisé en ce qu**'il comprend des moyens, notamment sous forme d'un ou plusieurs aimants permanents (13, 14), pour assurer la fixation amovible du dispositif (1) sur un présentoir (100) destiné à en recevoir une pluralité.

14. - Dispositif (1) selon la revendication 13 **caractérisé en ce que** lesdits moyens de fixation sont fixés au dos du support (2), notamment par collage.

15. - Dispositif (1) selon la revendication 13 ou 14, **caractérisé en ce qu**'il comprend des moyens, notamment sous forme d'une languette, ou d'une encoche (19), pour faciliter l'enlèvement du dispositif dudit présentoir (100).

16. - Présentoir (100) pour mèches de cheveux, comprenant au moins un premier dispositif (1) selon l'une quelconque des revendications précédentes, comportant une ou plusieurs mèches d'une première couleur, et au moins un second dispositif (1) selon l'une quelconque des revendications précédentes, comportant une ou plusieurs mèches d'une seconde couleur et/ou nuance.

17. - Présentoir (100) selon la revendication 16 **caractérisé en ce qu**'il comporte un support (101) constitué, au moins pour partie, d'un matériau sensible à un champ magnétique.

18. - Présentoir (100) selon la revendication 16 ou 17 **caractérisé en ce que** le support (101) est plan et bordé par un cadre (102) faisant saillie par rapport à un plan moyen du support.

19. - Présentoir (100) selon l'une quelconque des revendications 16 à 18 **caractérisé en ce que** les premier et second dispositifs (1) sont disposés sous forme d'un arrangement à au moins deux lignes et au moins deux colonnes.

## Claims

1. Device (1) for displaying at least one hair swatch (4, 5, 6), comprising a support (2) and at least one hair swatch (4, 5, 6) held fixedly on the device, **characterized in that** a portion (3) of the support has a non-cylindrical domed shape which is curved in a plurality of directions which are not parallel to one another, such that at least part of the hair swatch is arranged on the domed portion (3) and shaped to the profile of this portion.

2. Device (1) according to Claim 1, **characterized in that** the swatch or swatches (4, 5, 6) is or are fastened to the support (2) by its or their two ends (7-12) in two regions situated on either side of the domed portion (3) of the support (2).

3. Device (1) according to Claim 1 or 2, **characterized in that** it comprises at least two swatches (4, 5, 6) arranged side by side on the domed portion (3) of the support, each swatch (4, 5, 6) comprising a plurality of hairs pre-glued to one another in at least one region, preferably in at least two regions (7-12) situated at each of the ends of the swatch.

4. Device (1) according to Claim 3, **characterized in that** it comprises at least three swatches (4, 5, 6), a first swatch (5) arranged over a central region of the domed portion (3) of the support and second and third swatches (4, 6) arranged on either side of the first.

5. Device (1) according to any one of the preceding claims, **characterized in that** the swatch or swatches (4, 5, 6) is or are fastened by gluing to the support (2), in particular at its or their two ends.

6. Device (1) according to any one of the preceding claims, **characterized in that** it comprises a cover (15) mounted on the support (2), the said cover defining an opening (16) through which emerges or emerge the portion or portions of swatches (4, 5, 6) arranged on the domed portion (3) of the support, and the cross section of which is such that at least the ends (7-12) of the swatch or swatches (4, 5, 6) are masked.

7. Device (1) according to Claim 6, **characterized in that** the cross section of the said opening (16) is substantially identical to, or even slightly larger than, the cross section of the domed portion (3) of the support.

8. Device (1) according to Claim 6 or 7, **characterized in that** the domed portion (3) of the support together with the said opening (16) are of circular shape, their diameter being between 5 and 10 cm, preferably between 5.5 and 9 cm.

9. Device (1) according to any one of Claims 6 to 8, **characterized in that** the cover (15) is mounted on the support (2) by snap-fastening.

10. Device (1) according to any one of the preceding claims, **characterized in that** the domed portion (3) of the support consists of a substantially hemispherical portion.

11. Device (1) according to any one of Claims 1 to 10, **characterized in that** the domed portion (3) of the support (2) has a radius of curvature close to the mean radius of curvature of an adult skull.

12. Device (1) according to Claim 11, **characterized in that** the radius of curvature is between 10 and 20 cm, preferably between 12 and 18 cm.

13. Device (1) according to any one of Claims 1 to 12, **characterized in that** it comprises means, particularly in the form or one or more permanent magnets (13, 14), for removably fastening the device (1) to a display unit (100) intended to receive a plurality of such devices.

14. Device (1) according to Claim 13, **characterized in that** the said fastening means are fastened to the back of the support (2), in particular by gluing.

15. Device (1) according to Claim 13 or 14, **characterized in that** it comprises means, in particular in the form of a tab or of a notch (19), to facilitate removal of the device from the said display unit (100).

16. Display unit (100) for hair swatches, comprising at least a first device (1) according to any one of the preceding claims, containing one or more swatches of a first colour, and at least a second device (1) according to any one of the preceding claims, containing one or more swatches of a second colour and/or shade.

17. Display unit (100) according to Claim 16, **characterized in that** it comprises a support (101) consisting, at least in part, of a material which is sensitive to a magnetic field.

18. Display unit (100) according to Claim 16 or 17, **characterized in that** the support (101) is flat and bordered by a frame (102) which projects with respect to a mid-plane of the support.

19. Display unit (100) according to any one of Claims 16 to 18, **characterized in that** the first and second devices (1) are set out in the form of an arrangement having at least two rows and at least two columns.

## Patentansprüche

1. Vorrichtung (1) zur Darbietung mindestens einer Haarsträhne (4, 5, 6), die einen Träger (2) und mindestens eine Haarsträhne (4, 5, 6) aufweist, die fest auf der Vorrichtung gehalten wird, **dadurch gekennzeichnet, dass** ein Abschnitt (3) des Trägers eine nicht zylindrische, gewölbte Form hat, die in mehreren Richtungen gekrümmt ist, die nicht zueinander parallel sind, derart, dass mindestens ein Teil der Haarsträhne auf dem gewölbten Abschnitt (3) angeordnet und an dessen Profil angepasst ist.

2. Vorrichtung (1) nach Anspruch 1, **dadurch gekennzeichnet, dass** die Strähne(n) (4, 5, 6) über ihre beiden Enden (7-12) in zwei Zonen am Träger (2) befestigt ist (sind), die sich zu beiden Seiten des gewölbter Abschnitt (3) des Trägers (2) befinden.

3. Vorrichtung (1) nach Anspruch 1 oder 2, **dadurch gekennzeichnet, dass** sie mindestens zwei Strähnen (4, 5, 6) aufweist, die auf dem gewölbten Abschnitt (3) des Trägers nebeneinander angeordnet sind, wobei jede Strähne (4, 5, 6) mehrere Haare aufweist, die in mindestens einer Zone, und vorzugsweise in mindestens zwei Zonen (7-12), die sich an jedem der Enden der Strähne befinden, miteinander verklebt sind.

4. Vorrichtung (1) nach Anspruch 3, **dadurch gekennzeichnet, dass** sie mindestens drei Strähnen (4, 5, 6) aufweist, eine erste Strähne (5), die in einer zentralen Zone des gewölbten Abschnitts (3) des Trägers angeordnet ist, und zweite und dritte Strähnen (4, 6), die zu beiden Seiten der ersten angeordnet sind.

5. Vorrichtung (1) nach einem der vorhergehenden Ansprüche, **dadurch gekennzeichnet, dass** die Strähne(n) (4, 5, 6) durch Kleben, insbesondere an ihren beiden Enden, am Träger (2) befestigt wird (werden).

6. Vorrichtung (1) nach einem der vorhergehenden Ansprüche, **dadurch gekennzeichnet, dass** sie eine Maske (15) aufweist, die auf den Träger (2) montiert ist, wobei die Maske eine Öffnung (16) begrenzt, durch die hindurch der Strähnenabschnitt (oder die Strähnenabschnitte) (4, 5, 6) austritt (austreten), der (die) auf dem gewölbten Abschnitt (3) des Trägers angeordnet ist (sind), und deren Querschnitt so ist, dass mindestens die Enden (7-12) der Strähne(n) (4, 5, 6) verdeckt sind.

7. Vorrichtung (1) nach Anspruch 6, **dadurch gekennzeichnet, dass** der Querschnitt der Öffnung (16) im Wesentlichen gleich dem, sogar geringfügig größer als der Querschnitt des gewölbten Abschnitts (3) des Trägers ist.

8. Vorrichtung (1) nach Anspruch 6 oder 7, **dadurch gekennzeichnet, dass** der gewölbte Abschnitt (3) des Trägers sowie die Öffnung (16) kreisförmig sind, wobei ihr Durchmesser zwischen 5 und 10 cm, und vorzugsweise zwischen 5,5 und 9 cm liegt.

9. Vorrichtung (1) nach einem der Ansprüche 6 bis 8, **dadurch gekennzeichnet, dass** die Maske (15) durch Einrasten am Träger (2) befestigt wird.

10. Vorrichtung (1) nach einem der vorhergehenden Ansprüche, **dadurch gekennzeichnet, dass** der gewölbte Abschnitt (3) des Trägers aus einem im Wesentlichen halbkugelförmigen Abschnitt besteht.

11. Vorrichtung (1) nach einem der Ansprüche 1 bis 10, **dadurch gekennzeichnet, dass** der gewölbte Abschnitt (3) des Trägers (2) einen Krümmungsradius nahe dem mittleren Krümmungsradius des Schädels eines Erwachsenen aufweist.

12. Vorrichtung (1) nach Anspruch 11, **dadurch gekennzeichnet, dass** der Krümmungsradius zwischen 10 und 20 cm, und vorzugsweise zwischen 12 und 18 cm liegt.

13. Vorrichtung (1) nach einem der Ansprüche 1 bis 12, **dadurch gekennzeichnet, dass** sie Mittel, insbesondere in Form eines oder mehrerer Dauermagneten (13, 14), aufweist, um die lösbare Befestigung der Vorrichtung (1) an einem Schaugestell (100) zu gewährleisten, das dazu bestimmt ist, mehrere davon aufzunehmen.

14. Vorrichtung (1) nach Anspruch 13, **dadurch gekennzeichnet, dass** die Befestigungsmittel an der Rückseite des Trägers (2) insbesondere durch Kleben befestigt sind.

15. Vorrichtung (1) nach Anspruch 13 oder 14, **dadurch gekennzeichnet, dass** sie Mittel, insbesondere in Form einer Zunge oder einer Einkerbung (19), aufweist, um das Entfernen der Vorrichtung vom Schaugestell (100) zu vereinfachen.

16. Schaugestell (100) für Haarsträhnen, das mindestens eine erste Vorrichtung (1) nach einem der vorhergehenden Ansprüche, die eine oder mehrere Strähnen einer ersten Farbe enthält, und mindestens eine zweite Vorrichtung (1) nach einem der vorhergehenden Ansprüche aufweist, die eine oder mehrere Strähnen einer zweiten Farbe und/oder Farbnuance enthält.

17. Schaugestell (100) nach Anspruch 16, **dadurch gekennzeichnet, dass** es einen Träger (101) aufweist, der zumindest zum Teil aus einem Material besteht, das auf ein Magnetfeld anspricht.

18. Schaugestell (100) nach Anspruch 16 oder 17, **dadurch gekennzeichnet, dass** der Träger (101) eben ist und von einem Rahmen (102) eingefasst wird, der bezüglich einer Mittelebene des Trägers vorsteht.

19. Schaugestell (100) nach einem der Ansprüche 16 bis 18, **dadurch gekennzeichnet, dass** die erste und die zweite Vorrichtung (1) in Form einer Anordnung mit mindestens zwei Reihen und zwei Spalten angeordnet sind.
